# EUROPÄISCHE PATENTSCHRIFT

(11) **EP 2 534 270 B1**
(45) Veröffentlichungstag und Bekanntmachung des Hinweises auf die Patenterteilung: **01.01.2014**
(21) Anmeldenummer: 11700416.8
(22) Anmeldetag: 14.01.2011
(51) Int. Cl.: C21C 5/46, C21C 5/50

(54) **KIPPBARER KONVERTER MIT PENDELSTABAUFHÄNGUNG**
TILTABLE CONVERTER HAVING A PENDULUM BAR SUSPENSION
CONVERTISSEUR BASCULANT À SUSPENSION À BAGUETTES PENDULAIRES

(30) Priorität: 12.02.2010 AT 2132010
(43) Veröffentlichungstag der Anmeldung: 19.12.2012
(73) Patentinhaber: Siemens VAI Metals Technologies GmbH, 4031 Linz (AT)
(72) Erfinder: WIMMER, Gerald, A-4040 Linz (AT); ROSNER, Johannes, 4650 Lambach (AT); WIMMER, Peter, A-4600 Wels (AT); GRUBER, Rudolf, A-4731 Prambachkirchen (AT)
(74) Vertreter: Maier, Daniel Oliver
(86) Internationale Anmeldenummer: PCT/EP2011/050431
(87) Internationale Veröffentlichungsnummer: WO 2011/098318

(56) Entgegenhaltungen:
- EP-A1- 0 026 031
- DE-A1- 1 946 892
- DE-A1- 3 725 843

## Beschreibung

### Gebiet der Technik

Die Erfindung betrifft einen kippbaren Konverter mit einem Pendelstäbe umfassenden Aufhängungssystem.

### Stand der Technik

Konverter dieser Art sind beispielsweise aus DE4327640 und aus US6228320 bekannt. Die Pendelstäbe sind dabei jeweils mit dem einen Ende am Konvertergefäß und mit dem anderen Ende am Tragring allseits gelenkig mittels sphärischer Pendelstablager verbunden. Die sphärischen Pendelstablager weisen als Lagerstifte die Pendelstäbe durchsetzende Bolzen auf, wobei die Bolzen beidseitig über Stützlaschen am Konvertergefäß beziehungsweise am Tragring abgestützt sind. In den Stützlaschen sind die Bolzen mittels sphärischer Stützlaschenlager gelagert. Die von den Bolzen durchsetzten Öffnungen in den Stützlaschen, in welchen die sphärischen Stützlaschenlager angeordnet sind, sind dabei an ihrer dem Pendelstab abgewandten Seite von Abdeckungen bedeckt, die Verschmutzung vermeiden und die Stützlaschenlager in Position halten sollen. Im Betrieb derartiger Konverter kann das Problem auftreten, dass die Abdeckungen deformiert und aus ihren Befestigungen gerissen werden. Ebenso können Schäden an den Stützlaschenlagern auftreten. Die Ursache für solche Schäden war bisher unbekannt. Aufgrund der mit solchen Schäden verbundenen mangelnden Abdeckung und eingeschränkten Positionshaltefähigkeit der Abdeckungen steigt die Wahrscheinlichkeit des Auftretens von Stützlaschenlagerschäden. Die Reparatur der Schäden ist arbeitsaufwändig und vermindert die Verfügbarkeit des Konverters für die Stahlherstellung.

### Zusammenfassung der Erfindung

### Technische Aufgabe

Es ist die Aufgabe der vorliegenden Erfindung, einen Konverter mit einem Pendelstäbe umfassenden Aufhängesystem vorzustellen, bei dem die Gefahr des Auftretens der oben beschriebenen Schäden an den Abdeckungen, und an den Stützlaschenlagern, vermindert beziehungsweise vermieden wird.

### Technische Lösung

Diese Aufgabe wird gelöst durch einen
kippbaren Konverter, umfassend
- ein Konvertergefäß,
- einen Tragring,
- ein Aufhängungssystem, wobei das Konvertergefäß mit dem Tragring über das Aufhängungssystem verbunden ist,
und wobei das Aufhängungssystem
mehrere Pendelstäbe, welche jeweils mit dem einem Ende am Konvertergefäß und mit dem anderen Ende am Tragring allseits gelenkig mittels sphärischer Pendelstablager verbunden sind,
sowie gegebenenfalls zumindest eine Stabilisierungsvorrichtung zur Limitierung einer Bewegung des Konvertergefäßes relativ zum Tragring
umfasst,
und wobei die sphärischen Pendelstablager die Pendelstäbe durchsetzende Bolzen aufweisen, auf welchen die Pendelstäbe räumlich schwenkbar gelagert sind, wobei jeder Bolzen beidseitig des Pendelstabes über Stützlaschen am Konvertergefäß beziehungsweise am Tragring abgestützt ist, und die Bolzen in den Stützlaschen mittels sphärischer Stützlaschenlager gelagert sind,
und die von den Bolzen durchsetzten Öffnungen der Stützlaschen, in welchen die sphärischen Stützlaschenlager angeordnet sind, an ihrer dem Pendelstab abgewandten Seite von Abdeckungen bedeckt sind,

Der erfindungsgemäße Konverter ist dadurch gekennzeichnet,
dass für zumindest einen der Pendelstäbe und die ihm zugeordneten Teile des Aufhängungssystems gilt,
dass der Bolzen in Längsrichtung von einer Spannschraube durchsetzt wird, und die Spannschraube die Abdeckungen des den Bolzen abstützenden Paares von Stützlaschen durchsetzt,
und dass zwischen den Abdeckungen des Paares von Stützlaschen eine formschlüssige Verbindung besteht, die über das sphärische Pendelstablager und das sphärische Stützlaschenlager verläuft.

### Vorteilhafte Wirkungen der Erfindung

Von den Erfindern der vorliegenden Erfindung wurde erkannt, dass die Deformation der Abdeckungen und das Ausreißen der Abdeckungen aus ihren Befestigungen in entscheidendem Ausmaß darauf zurückzuführen sind , dass die Pendelstablager und die Stützlaschenlager Kräften in Richtung der Längsachse des Bolzens ausgesetzt sind, die in Verbindung mit gelockerten Presssitzen der Komponenten der Pendelstablager und der Stützlaschenlager zu den bekannten Schäden führen. Die Befestigungen der Abdeckungen sind bei herkömmlichen Konvertern gemäß DE4327640 und US6228320 für die tatsächlich auftretenden Belastungen nicht ausreichend ausgelegt.

In den Pendelstablagern und Stützlaschenlagern kommt es aufgrund von betriebsbedingten Deformationen des Konvertertragringes und des Konvertergefäßes, aufgrund des rauen Betriebes in einem Stahlwerk, und aufgrund von Verschmutzungen zum Auftreten großer Reibkräfte. Diese Reibkräfte führen zum Auftreten der Kräfte in Richtung der Längsachse des Bolzens. Zudem kommt es aufgrund der großen Lasten auch zu Deformationen in den Pendelstablagern und den Stützlaschenlagern.

Diese Faktoren führen zu einer Lockerung der in den Pendelstablagern und Stützlaschenlagern vorhandenen Presssitze der Komponenten der Pendelstablager und Stützlaschenlager, so dass sich Komponenten der Pendelstablager und Stützlaschenlager zueinander verschieben können. Diese Relativbewegungen führen zur Beanspruchung der Abdeckungen, die sich in Deformation und Ausreißen der Abdeckungen aus ihren Befestigungen ausdrückt. Da die Kräfte in Richtung der Längsachse des Bolzens in bekannten Konvertern mit Pendelstäben umfassenden Aufhängesystemen über die Stützlaschenlager in die Abdeckungen einfließen, sind sowohl Abdeckungen als auch Stützlaschenlager über Gebühr belastet und von Schäden bedroht.

Durch die erfindungsgemäße Lösung werden Kräfte in Richtung der Längsachse des Bolzens unter verminderter Belastung der Stützlaschenlager in die Abdeckungen eingeleitet. Die Spannschraube fixiert die Abdeckungen und die zwischen den Abdeckungen liegenden Komponenten der Pendelstablager und Stützlaschenlager beziehungsweise des Aufhängungssystems in Richtung der Längsachse des Bolzens. Aufgrund der Vorspannung der Spannschraube ist die Lage der Komponenten definiert und Relativbewegungen werden unterbunden. Entsprechend werden durch solche Relativbewegungen verursachten dynamischen Beanspruchungen und Schäden unterbunden.

Die Spannschraube ist dabei auf ein Vielfaches der maximal auftretenden Belastungen der Abdeckungen ausgelegt. Kräfte in Richtung der Längsachse des Bolzens werden durch die zentrale Spannschraube auf beide Abdeckungen verteilt.

Durch das Erkennen der den Schäden zu Grunde liegenden Sachverhalte ist es möglich, durch gezielte Maßnahmen Abhilfe zu schaffen. Ohne Erkenntnis über diese Sachverhalte kommt zur Problemlösung nur eine Verstärkung aller Komponenten der Pendelstablager und Stützlaschenlager, Abdeckungen und ihrer Befestigungen, und Bolzen in Frage. Im Erkennen der zu Grunde liegenden Sachverhalte selbst liegt also bereits ein erfinderischer Schritt.

Der Konverter dient beispielsweise zur Stahlherstellung.

Pro Pendelstablager ist ein Bolzen vorhanden. Der Bolzen bildet den Lagerstift des Pendelstablagers bzw. der Stützlaschenlager.

Bei dem erfindungsgemäßen kippbarem Konverter verläuft die formschlüssige Verbindung zwischen den Abdeckungen des Paares von Stützlaschen, über Lagerbuchsen und/oder Lagerinnenringe der sphärischen Pendelstablager und der sphärischen Stützlaschenlager, sowie über zwischen dem sphärischen Pendelstablager und den sphärischen Stützlaschenlagern angeordnete Pendelstablagerzwischenelemente, die sowohl gegenüber dem Pendelstablager als auch gegenüber dem Stützlaschenlager formschlüssig sind, und über zwischen den sphärischen Stützlaschenlagern und den Abdeckungen angeordnete Stützlaschenlagerzwischenelemente, die sowohl gegenüber dem Stützlaschenlager als auch gegenüber der Abdeckung formschlüssig sind.

Eine Ausführungsform eines erfindungsgemäßen kippbaren Konverters bei dem die Stützlaschenlager jeweils einen von einem Kugelabschnitt gebildeten Lagerinnenring aufweisen, ist dadurch gekennzeichnet, dass das Stützlaschenlagerzwischenlement ein Kugelring mit einer der Abdeckung zugewandten Kugelfläche ist, welcher formschlüssig an einem Kugelflächenabschnitt der Abdeckung anliegt,
wobei die Radien
- der Kugelfläche des Lagerinnenringes des von dem Kugelring mit der Abdeckung formschlüssig verbundenen sphärischen Stützlaschenlagers,
- der Kugelfläche des Kugelrings und
- des Kugelflächenabschnittes der Abdeckung
alle von demselben Punkt ausgehen.

Die verschiedenen Kugelflächen stammen also von verschiedenen Kugeln, wobei die räumliche Lage der Mittelpunkte dieser Kugeln für alle Kugeln gleich ist.

Durch eine solche Bauart wird garantiert, dass auch bei Schiefstellung des Bolzens, die beispielsweise aufgrund von Fertigungstoleranzen des Aufhängungssystems vorhanden sein kann, Kräfte in Richtung der Abdeckungen gleichmäßig in den Stützlaschenlagern verteilt und auf die Abdeckungen weitergeleitet werden. Vermeidung von ungleichmäßigen Belastungen beziehungsweise von Belastungsspitzen führen zu einer Erhöhung der Lebensdauer der Stützlaschenlager und zu erhöhter Sicherheit beim Betrieb des Konverters.

Gemäß einer bevorzugten Ausführungsform des erfindungsgemäßen Konverters weisen die sphärischen Pendelstablager einen Lageraußenring auf, und ist der Lageraußenring des sphärischen Pendelstablagers mittels einer Haltevorrichtung am Pendelstab befestigt, wobei
bei mindestens einem Pendelstab an dem Pendelstab selber und/oder an zumindest einer der ihm zugehörigen Haltevorrichtungen
mindestens zwei Anschlagsvorrichtungen zur Begrenzung des Rotationsspielraums des zugehörigen Pendelstabes um seine Längsachse angebracht sind.

Durch Verhinderung einer übermäßigen Schiefstellung können direkte Kontakte zwischen dem Pendelstab - oder an diesem befestigten sensiblen Bauteilen - und den Stützlaschen vermieden werden, was zu einer gleichmäßigeren Beanspruchung der Pendelstablager führt und Verschleiß zwischen Pendelstab und Stützlaschen vermindert. Unter den an dem Pendelstab befestigten sensiblen Bauteilen sind selbstverständlich nicht die Anschlagsvorrichtungen selbst zu verstehen, sondern beispielsweise Schrauben. Beispielsweise kann verhindert werden, dass die Haltevorrichtung am Pendelstab befestigende Schrauben mit den Stützlaschen in Kontakt kommen.

Die Anschlagsvorrichtungen zur Begrenzung des Rotationsspielraumes können beispielsweise Anschlagblöcke sein, die bevorzugt aus Metall gefertigt sind. Vorzugsweise sind die Anschlagsvorrichtungen so angebracht, dass sie den Bereich der Haltevorrichtung und/oder des Pendelstabes bedecken, der in einer Ebene liegt, die senkrecht zur Längsachse des Pendelstabes steht und die Längsachse des Bolzens enthält.

Nach einer bevorzugten Ausführungsform des erfindungsgemäßen kippbaren Konverters ist der Lageraußenring des sphärischen Pendelstablagers mittels einer Haltevorrichtung am Pendelstab befestigt, wobei die Haltevorrichtung gegenüber den Pendelstablagerzwischenelementen mittels eines Lamellen-Dichtungsringes abgedichtet ist, wobei der Lamellen-Dichtungsring auf einer der Haltevorrichtung entgegengewölbten Kugelfläche der Pendelstablagerzwischenelemente anliegt.

Auf diese Weise bleibt der von dem Lamellen-Dichtungsring abzudichtende Abstand zwischen Haltevorrichtung und Pendelstablagerzwischenelementen auch bei Schiefstellungen des Pendelstabes konstant, was eine gleichbleibende Dichtwirkung garantiert.

### Kurze Beschreibung der Zeichnungen

In der Folge wird die Erfindung anhand beispielhafter schematischer Figuren näher erläutert.
Figur 1 zeigt eine Gesamtansicht eines kippbaren Konverters mit einem Pendelstäbe umfassenden Aufhängungssystem.
Figur 2 zeigt eine Vergrößerung des in Figur 1 strichliert umrandeten Bereiches im Schnitt.
Figur 3 zeigt einen vergrößerten Ausschnitt aus der Darstellung der Figur 2.
Figur 4a zeigt eine seitliche Ansicht eines sich zwischen einem Paar von Stützlaschen befindenden Pendelstabes.
Figur 4b zeigt eine um 90° gedrehte Ansicht der in Figur 4a gezeigten Anordnung.

### Beschreibung der Ausführungsformen

In Figur 1 ist ein Konvertergefäß 1 mit einem Tragring 2 über ein Aufhängesystem verbunden. Das Aufhängesystem umfasst mehrere Pendelstäbe 3. Die Pendelstäbe 3 sind mit einem Ende am Konvertergefäß 1 und mit einem Ende mit dem Tragring 2 über Stützlaschen 4 verbunden. Die Pendelstäbe sind dabei mit dem Konvertergefäß 1 und dem Tragring 2 allseits gelenkig mittels sphärischer Pendelstablager verbunden, die zur besseren Übersichtlichkeit nicht dargestellt sind.

Eine aus einem Paar von am Tragring 2 befestigten Führungspratzen 5a,5b und einem am Konvertergefäß 1 befestigten Stabilisator 6 bestehende Stabilisierungsvorrichtung limitiert das Ausmaß, in dem sich Konvertergefäß 1 und Tragring 2 relativ zueinander bewegen können.

Figur 2 zeigt eine Vergrößerung des in Figur 1 strichliert umrandeten Bereiches im Schnitt unter Darstellung des sphärischen Pendelstablagers und der sphärischen Stützlaschenlager. Bolzen 7 durchsetzt den Pendelstab 3. Der Pendelstab 3 ist auf dem Bolzen 7 räumlich schwenkbar gelagert. Der Bolzen 7 ist beidseitig des Pendelstabes 3 über Stützlaschen 4 am Konvertergefäß 1 abgestützt. Der Bolzen 7 durchsetzt Öffnungen in den Stützlaschen 4 und ist in den Stützlaschen 4 sphärisch gelagert. Die Öffnungen in den Stützlaschen 4 sind an den dem Pendelstab 3 abgewandten Seite von Abdeckungen 8 bedeckt. Der Bolzen 7 ist in Längsrichtung von einer Spannschraube 9 durchsetzt, welche auch die Abdeckungen 8 des den Bolzen 7 abstützenden Paares von Stützlaschen 4 durchsetzt. Zwischen den Abdeckungen 8 des Paares von Stützlaschen 4 besteht eine formschlüssige Verbindung, die über das sphärische Pendelstablager und das sphärische Stützlaschenlager verläuft.

Figur 3 zeigt einen vergrößerten Ausschnitt aus der Darstellung der Figur 2. Die formschlüssige Verbindung zwischen den Abdeckungen 8 des Paares von Stützlaschen 4 aus Figur 2 - von denen aus Übersichtlichkeitsgründen in Figur 3 nur eine abgebildet ist - verläuft über Lagerbuchse 10, und Lagerinnenring 11a der sphärischen Pendelstablager beziehungsweise Lagerinnenringe 11 b der sphärischen Stützlaschenlager, sowie über zwischen dem sphärischen Pendelstablager und den sphärischen Stützlaschenlagern angeordnete Pendelstablagerzwischenelemente 12, die sowohl gegenüber der Lagerbuchse 10 und dem Lagerinnenring 11a des sphärischen Pendelstablagers als auch gegenüber dem Lagerinnenring 11 b des sphärischen Stützlaschenlagers formschlüssig sind, und über zwischen den sphärischen Stützlaschenlagern und den Abdeckungen 8 angeordnete Stützlaschenlagerzwischenelemente 13, die sowohl gegenüber dem Lagerinnenring 11 b des sphärischen Stützlaschenlagers als auch gegenüber der Abdeckung 8 formschlüssig sind.

Der Lageraußenring 14 des sphärischen Pendelstablagers ist mittels einer Haltevorrichtung 15 am Pendelstab 3 befestigt ist. Die Haltevorrichtung 15 ist gegenüber den Pendelstablagerzwischenelementen 12 mittels eines Lamellen-Dichtungsringes 16 abgedichtet ist, wobei der Lamellen-Dichtungsring 16 auf einer der Haltevorrichtung 15 entgegengewölbten Kugelfläche der Pendelstablagerzwischenelemente 12 anliegt.

Das Stützlaschenlagerzwischenlement 13 ist ein Kugelring mit einer der Abdeckung 8 zugewandten Kugelfläche, welcher formschlüssig an einem Kugelflächenabschnitt der Abdeckung 8 anliegt, wobei die Radien der
- Kugelfläche des Lagerinnenringes 11 b des von dem Kugelring mit der Abdeckung 8 formschlüssig verbundenen sphärischen Stützlaschenlagers,
- die Kugelfläche des Kugelrings und
- des Kugelflächenabschnitt der Abdeckung 8
alle von demselben Punkt ausgehen. Zur Verdeutlichung dieses Sachverhaltes ist in Figur 2 der Kreis des Schnittes durch den Kugelflächenabschnitt der Abdeckung 8 strichliert gezeigt.

Figur 4a zeigt eine seitliche Ansicht eines sich zwischen einem Paar von Stützlaschen 4 befindenden Pendelstabes 3. Auf der Haltevorrichtung 15 sind zwei Anschlagblöcke 17 als Anschlagsvorrichtungen zur Begrenzung des Rotationsspielraums des Pendelstabes 3 um seine Längsachse angebracht. Die Anschlagblöcke 17 sind auf der Haltevorrichtung 15 angebracht. Sie sind dort so positioniert, dass sie eine Rotation um die Längsachse des Pendelstabes begrenzen.

Figur 4b zeigt eine um 90° gedrehte Ansicht der in Figur 4a gezeigten Anordnung. Eine die Längsachse des Pendelstabes enthaltende Ebene 18 ist strichpunktiert vertikal verlaufend dargestellt.

Hier ist deutlich zu sehen, dass der Anschlagblock 17 den Bereich der Haltevorrichtung 15 bedeckt, der in einer strichpunktiert horizontal verlaufend dargestellten Ebene 19 liegt, die senkrecht zu der die Längsachse des Pendelstabes enthaltenden Ebene 18 steht und die Längsachse des Bolzens enthält. Auf diese Weise wird eine Rotation des Pendelstabes 3 um seine Längsachse begrenzt. Die Begrenzung erfolgt durch Anschlag des Anschlagblocks 17 an der Stützlasche 4. Da der Anschlagblock etwas höher ist als die Schrauben 20, welche die Haltevorrichtung am Pendelstab befestigen, sind diese Schrauben 20 durch den Anschlagblock vor Beschädigung im Fall einer Rotation des Pendelstabes 3 um seine Längsachse geschützt.

### Bezugszeichenliste:

- Konvertergefäß: 1
- Tragring: 2
- Pendelstab: 3
- Stützlasche: 4
- Führungspratze: 5a,5b
- Stabilisator: 6
- Bolzen: 7
- Abdeckung: 8
- Spannschraube: 9
- Lagerbuchse: 10
- Lagerinnenring: 11a,11b
- Pendelstablagerzwischenelement: 12
- Stützlaschenlagerzwischenelement: 13
- Lageraußenring: 14
- Haltevorrichtung: 15
- Lamellen-Dichtungsring: 16
- Anschlagblock: 17
- Die Längsachse des Pendelstabes enthaltende Ebene: 18
- Ebene (senkrecht zur Ebene 18): 19
- Schraube: 20

### Liste der Anführungen

### Patentliteratur

DE4327640
US6228320

## Patentansprüche

1. Kippbarer Konverter, umfassend
- ein Konvertergefäß (1),
- einen Tragring (2),
- ein Aufhängungssystem, wobei das Konvertergefäß (1) mit dem Tragring (2) über das Aufhängungssystem verbunden ist,
und wobei das Aufhängungssystem
mehrere Pendelstäbe (3), welche jeweils mit dem einem Ende am Konvertergefäß (1) und mit dem anderen Ende am Tragring (2) allseits gelenkig mittels sphärischer Pendelstablager verbunden sind,
sowie gegebenenfalls zumindest eine Stabilisierungsvorrichtung zur Limitierung einer Bewegung des Konvertergefäßes (1) relativ zum Tragring (2)
umfasst,
und wobei die sphärischen Pendelstablager die Pendelstäbe (3) durchsetzende Bolzen (7) aufweisen, auf welchen die Pendelstäbe räumlich schwenkbar gelagert sind, wobei jeder Bolzen (7) beidseitig des Pendelstabes (3) über Stualaschen (4) am Konvertergefäß (1) beziehungsweise am Tragring (2) abgestützt ist, und die Bolzen (7) in den Stützlaschen (4) mittels sphärischer Stützlaschenlager gelagert sind,
und die von den Bolzen (7) durchsetzen Öffnungen der Stützlaschen (4), in welchen die sphärischen Stützlaschenlager angeordnet sind, an ihrer dem Pendelstab (3) abgewandten Seite von Abdeckungen (8) bedeckt sind,
**dadurch gekennzeichnet,**
**dass** für zumindest einen der Pendelstäbe (3) und die ihm zugeordneten Teile des Aufhängungssystems gilt,
**dass** der Bolzen (7) in Längsrichtung von einer Spannschraube (9) durchsetzt wird, und die Spannschraube (9) die Abdeckungen des den Bolzen (7) abstützenden Paares von Stützlaschen (4) durchsetzt,
und **dass** zwischen den Abdeckungen (8) des Paares von Stützlaschen (4) eine formschlüssige Verbindung besteht, die über das sphärische Pendelstablager und das sphärische Stützlaschenlager verläuft,
und **dass** die formschlüssige Verbindung zwischen den Abdeckungen des Paares von Stützlaschen (4) über Lagerbuchsen (10) und/oder Lagerinnenringe (11 a, 11 b) der sphärischen Pendelstablager und der sphärischen Stützlaschenlager, sowie über zwischen dem sphärischen Pendelstablager und den sphärischen Stützlaschenlagern angeordnete Pendelstablagerzwischenelemente (12), die sowohl gegenüber dem Pendelstablager als auch gegenüber dem Stützlaschenlager formschlüssig sind, und über zwischen den sphärischen Stützlaschenlagern und den Abdeckungen angeordnete Stützlaschenlagerzwischenelemente (13), die sowohl gegenüber dem Stützlaschenlager als auch gegenüber der Abdeckung (8) fomnschlüssig sind, verläuft.

2. Kippbarer Konverter nach Anspruch 1, bei dem die Stützlaschenlager jeweils einen von einem Kugelabschnitt gebildeten Lagerinnenring (11b) aufweisen,
**dadurch gekennzeichnet,**
**dass** das Stützlaschenlagerzwischenlement (13) ein Kugelring mit einer der Abdeckung (8) zugewandten Kugelfläche ist, welcher formschlüssig an einem Kugelflächenabschnitt der Abdeckung (8) anliegt,
wobei die Radien
- der Kugelfläche des Lagerinnenringes (11 b) des von dem Kugelring mit der Abdeckung (8) formschlüssig verbundenen sphärischen Stützlaschenlagers,
- der Kugelfläche des Kugelrings und
- des Kugelflächenabschnittes der Abdeckung (8)
alle von demselben Punkt ausgehen.

3. Kippbarer Konverter nach einem der Ansprüche 1 bis 2, wobei die sphärischen Pendelstablager einen Lageraußenring (14) aufweisen, und der Lageraußenring (14) des sphärischen Pendelstablagers mittels einer Haltevorrichtung (15) am Pendelstab (3) befestigt ist, **dadurch gekennzeichnet, dass** bei mindestens einem Pendelstab (3) an dem Pendelstab (3) selber und/oder an zumindest einer der ihm zugehörigen Haltevorrichtungen (15) mindestens zwei Anschlagsvorrichtungen zur Begrenzung des Rotationsspielraums des zugehörigen Pendelstabes um seine Längsachse angebracht sind.

4. Kippbarer Konverter nach einem der Ansprüche 1 bis 3, wobei die sphärischen Pendelstablager einen Lageraußenring (14) aufweisen, und der Lageraußenring (14) des sphärischen Pendelstablagers mittels einer Haltevorrichtung (15) am Pendelstab (3) befestigt ist, **dadurch gekennzeichnet, dass** die Haltevorrichtung (15) gegenüber den Pendelstablagerzwischenelementen (12) mittels eines Lamellen-Dichtungsringes (16) abgedichtet ist, wobei der Lamellen-Dichtungsring (16) auf einer der Haltevorrichtung (15) entgegengewölbten Kugelfläche der Pendelstablagerzwischenelemente (12) anliegt.

## Claims

1. Tiltable converter comprising
- a converter vessel (1),
- a bearing ring (2),
- a suspension system, wherein the converter vessel (1) is connected to the bearing ring (2) via the suspension system, and wherein the suspension system
comprises several pendulum bars (3) which are each connected in universally articulated manner by one end to the converter vessel (1) and by the other end to the bearing ring (2) by means of spherical pendulum bar bearings,
and optionally at least one stabilising device for limiting a movement of the converter vessel (1) relative to the bearing ring (2),
and wherein the spherical pendulum bar bearings have bolts (7) passing through the pendulum bars (3), on which the pendulum bars are spatially mounted in a pivoting manner, wherein each bolt (7) is supported on both sides of the pendulum bar (3) via support brackets (4) on the converter vessel (1) or on the bearing ring (2), and the bolts (7) are mounted in the support brackets (4) by means of spherical support bracket bearings, and the openings of the support brackets (4), through which the bolts (7) pass and in which the spherical support bracket bearings are arranged, are covered by covers (8) on the side thereof facing away from the pendulum bar (3),
**characterised in that**
for at least one of the pendulum bars (3) and the parts of the suspension system associated therewith, it is the case that a tensioning screw (9) passes through the bolt (7) in the longitudinal direction, and the tensioning screw (9) passes through the covers of the pair of support brackets (4) supporting the bolt (7),
and that between the covers (8) of the pair of support brackets (4) there is a form-fit connection which extends over the spherical pendulum bar bearing and the spherical support bracket bearing,
and that the form-fit connection extends between the covers of the pair of support brackets (4) over bearing bushes (10) and/or inner bearing rings (11a, 11b) of the spherical pendulum bar bearings and the spherical support bracket bearings, and over pendulum bar bearing intermediate elements (12) which are arranged between the spherical pendulum bar bearing and the spherical support bracket bearings and are form-fitting both in respect of the pendulum bar bearing and also in respect of the support bracket bearing, and over support bracket bearing intermediate elements (13) which are arranged between the spherical support bracket bearings and the covers and are form-fitting both in respect of the support bracket bearing and also in respect of the cover (8).

2. Tiltable converter according to claim 1, wherein the support bracket bearings each have an inner bearing ring (11b) formed from a spherical segment,
**characterised in that**
the support bracket bearing intermediate element (13) is a spherical ring with a spherical surface which faces the cover (8) and in form-fit manner abuts a spherical surface segment of the cover (8),
wherein the radii
- of the spherical surface of the inner bearing ring (11b) of the spherical support bracket bearing connected by the spherical ring to the cover (8) in form-fit manner,
- of the spherical surface of the spherical ring and
- of the spherical surface segment of the cover (8) all emanate from the same point.

3. Tiltable converter according to one of claims 1 to 2, wherein the spherical pendulum bar bearings have an outer bearing ring (14), and the outer bearing ring (14) of the spherical pendulum bar bearing is attached to the pendulum bar (3) by means of a holding device (15), **characterised in that** at least two stop devices for limiting the rotational clearance of the associated pendulum bar about its longitudinal axis are attached in the case of at least one pendulum bar (3) to the pendulum bar (3) itself and/or to at least one of the holding devices (15) associated therewith.

4. Tiltable converter according to one of claims 1 to 3, wherein the spherical pendulum bar bearings have an outer bearing ring (14), and the outer bearing ring (14) of the spherical pendulum bar bearing is attached to the pendulum bar (3) by means of a holding device (15), **characterised in that** the holding device (15) is sealed in respect of the pendulum bar bearing intermediate elements (12) by means of a lamellar sealing ring (16), wherein the lamellar sealing ring (16) abuts a spherical surface of the pendulum bar bearing intermediate elements (12) cambered against the holding device (15).

## Revendications

1. Convertisseur basculant, comprenant :
- une cuve de convertisseur (1),
- un anneau porteur (2),
- un système de suspension, la cuve de convertisseur (1) étant reliée à l'anneau porteur (2) par l'intermédiaire du système de suspension,
et le système de suspension comprenant :
plusieurs baguettes pendulaires (3) qui sont reliées chacune par une extrémité à la cuve de convertisseur (1) et par l'autre extrémité, de manière articulée de tous côtés, à l'anneau porteur (2) au moyen de paliers sphériques pour baguettes pendulaires,
ainsi que, le cas échéant, au moins un dispositif de stabilisation pour limiter un mouvement de la cuve de convertisseur (1) par rapport à l'anneau porteur (2),
et les paliers sphériques pour baguettes pendulaires comprenant des boulons (7) traversant les baguettes pendulaires (3), sur lesquels les baguettes pendulaires sont montées de façon à pouvoir pivoter dans l'espace, chaque boulon (7) étant supporté de part et d'autre de la baguette pendulaire (3), par l'intermédiaire de pattes de support (4),
sur la cuve de convertisseur (1) respectivement sur l'anneau porteur (2), et les boulons (7) étant montés dans les pattes de support (4) au moyen de paliers sphériques pour pattes de support,
et les ouvertures des pattes de support (4) traversées par les boulons (7), dans lesquelles sont placés les paliers sphériques pour pattes de support, étant recouvertes de couvercles (8) sur leur côté détourné de la baguette pendulaire (3),
**caractérisé en ce que**
pour au moins une des baguettes pendulaires (3) et les éléments du système de suspension qui lui sont associés, il s'applique
que le boulon (7) est traversé dans le sens de la longueur par une vis de serrage (9), et la vis de serrage (9) traverse les couvercles de la paire de pattes de support (4) supportant le boulon (7),
et **en ce qu'**une liaison par complémentarité de forme existe entre les couvercles (8) de la paire de pattes de support (4), qui passe par le palier sphérique pour baguette pendulaire et le palier sphérique pour patte de support,
et **en ce que** la liaison par complémentarité de forme entre les couvercles de la paire de pattes de support (4) passe par des coussinets de palier (10) et/ou des bagues de palier intérieures (11a, 11b) des paliers sphériques pour baguettes pendulaires et des paliers sphériques pour pattes de support,
ainsi que par des éléments intermédiaires (12) de palier pour baguette pendulaire disposés entre le palier sphérique pour baguette pendulaire et les paliers sphériques pour pattes de support, qui présentent une complémentarité de forme à la fois par rapport au palier pour baguette pendulaire et par rapport au palier pour patte de support, et par des éléments intermédiaires (13) de palier pour patte de support, disposés entre les paliers sphériques pour pattes de support et les couvercles, qui présentent une complémentarité de forme à la fois par rapport au palier pour patte de support et par rapport au couvercle (8).

2. Convertisseur basculant selon la revendication 1, dans lequel les paliers pour pattes de support comprennent chacun une bague de palier intérieure (11b) formée par une partie sphérique,
**caractérisé en ce que**
l'élément intermédiaire (13) de palier pour patte de support est une bague sphérique munie d'une surface sphérique tournée vers le couvercle (8), qui s'applique par complémentarité de forme contre une partie de surface sphérique du couvercle (8), les rayons
- de la surface sphérique de la bague de palier intérieure (11b) du palier pour patte de support relié par la bague sphérique par complémentarité de forme au couvercle (8),
- de la surface sphérique de la bague sphérique et
- de la partie de surface sphérique du couvercle (8) partant tous du même point.

3. Convertisseur basculant selon l'une des revendications 1 à 2, les paliers sphériques pour baguettes pendulaires comprenant une bague de palier extérieure (14), et la bague de palier extérieure (14) du palier sphérique pour baguette pendulaire étant fixé sur la baguette pendulaire (3) au moyen d'un dispositif de retenue (15), **caractérisé en ce que** pour au moins une baguette pendulaire (3), au moins deux dispositifs de butées sont fixés sur la baguette pendulaire (3) elle-même et/ou sur au moins l'un des dispositifs de retenue (15) qui lui sont associés, afin de limiter le jeu de rotation de la baguette pendulaire associée autour de son axe longitudinal.

4. Convertisseur basculant selon l'une des revendications 1 à 3, les paliers sphériques pour baguettes pendulaires comprenant une bague de palier extérieure (14), et la bague de palier extérieure (14) du palier sphérique pour baguette pendulaire étant fixé sur la baguette pendulaire (3) au moyen d'un dispositif de retenue (15), **caractérisé en ce que** le dispositif de retenue (15) est rendu étanche par rapport aux éléments intermédiaires (12) de palier pour baguette pendulaire au moyen d'une bague d'étanchéité à lamelles (16), la bague d'étanchéité à lamelles (16) étant appliquée contre une surface sphérique bombée, des éléments intermédiaires (12) de palier pour baguette pendulaire, tournée vers le dispositif de retenue (15).
